# EUROPÄISCHE PATENTSCHRIFT

(11) **EP 0 211 446 B1**
(45) Veröffentlichungstag und Bekanntmachung des Hinweises auf die Patenterteilung: **15.11.1989**
(21) Anmeldenummer: 86111088.0
(22) Anmeldetag: 11.08.1986
(51) Int. Cl.: H01H 51/20

(54) **Elektromagnetisches Relais mit zwei Ankern**
Electromagnetic relay with two armatures
Relais électromagnétique à deux armatures

(30) Priorität: 14.08.1985 DE 3529158
(43) Veröffentlichungstag der Anmeldung: 25.02.1987
(73) Patentinhaber: SIEMENS AKTIENGESELLSCHAFT, 80333 München (DE)
(72) Erfinder: Kern, Josef, D-1000 Berlin 13 (DE)

(56) Entgegenhaltungen:
- FR-A- 612 428
- FR-A- 783 822
- FR-A- 2 204 870
- GB-A- 621 770

## Beschreibung

Die Erfindung betrifft ein elektromagnetisches Relais mit einer Spule mit Spulenkörper, Wicklung und axial durchgehendem Kern, deren Achse parallel zur Einbauebene liegt, ferner mit einem neben der Spule und parallel zu deren Achse angeordneten Joch und mit zwei flachen Ankern, von denen jeweils einer an einem Spulenende senkrecht zur Spulenachse angeordnet und an je einem Jochende gelagert ist sowie jeweils mit einem Ende des Kerns einen Arbeitsluftspalt bildet, wobei jeder Anker über eine Kontaktfeder je ein Kontaktstück trägt und jeweils einen über die Lagerstelle hinaus verlängerten Fortsatz zum Angriff von Rückstellfedermitteln besitzt.

Ein derartiges Relais ist aus der FR-A 783 822 bekannt. Dort sind allerdings die Kontaktfedern der beiden Anker derart schräg abgewinkelt, daß sie mit einem gemeinsamen Mittelkontaktelement zusammenarbeiten. Die Kontaktfedern selbst besitzen außerdem jeweils über ein flexibles Leiterelement eine Verbindung mit einem zugehörigen Anschlußelement. Die Ankerrückstellung erfolgt dort getrennt für jeden Anker über eine eigene Rückstellfedereinrichtung, die individuell mit einer besonderen Vorrichtung justierbar ist.

Ein ähnlich aufgebautes Relais mit zwei Ankern ist auch aus der FR-A- 204 870 bekannt. Dort wird der Vorteil des doppelten Arbeitsluftspaltes ausgenutzt, um mit jedem Anker einen eigenen Umschaltkontakt unabhängig zu betätigen. Dabei ist jeweils das Mittelkontaktstück unmittelbar auf dem starren Anker befestigt, während die Gegenkontaktelemente in einem Sockel verankert sind. Die beiden Anker bzw. ihre Kontaktstücke sind gegeneinander durch eine isolierende Zwischenlage isoliert, so daß die beiden Stromkreise der Umschaltkontakte voneinander unabhängig sind. Da durch die unmittelbare Verbindung von Kontaktstück und Anker eine Überbestimmung des Ankerhubs vorliegt, ist dort in einer Ausführungsform auch vorgesehen, zwei Kernteile mit einer zwischenliegenden Feder gegen die beiden Anker vorzuspannen, doch muß in diesem Fall eine zusätzliche lsolierfolie vorgesehen werden, die auch die abgefallenen Anker gegen die Kernteile und gegeneinander elektrisch isoliert.

Daneben besteht bei Relais ganz allgemein das Problem des Verschweißens von Kontakten. Besonders häufig tritt dieses Problem dann auf, wenn mit relativ niedrigen Batteriespannungen hohe Leistungen abgegeben werden sollen, so daß also sehr hohe Ströme über die Kontakte fließen, wie dies in Kraftfahrzeugen der Fall ist. Gerade bei diesem Anwendungsbereich besteht ein hohes Sicherheitsrisiko, wenn in einer Sicherheitseinrichtung, beispielsweise einem Antiblockiersystem, ein Relaiskontakt verschweißt und sich nicht mehr öffnen läßt, so daß ein hoher Strom, der an sich nur kurzzeitig fließen sollte, dauernd fließt, die Wicklung und andere Teile unzulässig erwärmt und darüber hinaus weitere Schäden verursacht.

Aufgabe der Erfindung ist es, ein Relais mit zwei Ankern der eingangs genannten Art so weiterzubilden, daß es in Sicherheitsschaltungen eingesetzt werden kann, wobei die Verschweißneigung beträchtlich vermindert wird und wobei außerdem sichergestellt wird, daß beim Verschweißen eines Kontaktes der Stromkreis noch zuverlässig geöffnet wird.

Erfindungsgemäß wird diese Aufgabe dadurch gelöst, daß jeder Anker über sein zugehöriges Kontaktstück mit einem einen Anschluß aufweisenden Gegenkontaktelement zusammenwirkt, daß die Kontaktstücke der beiden Anker über ein flexibles elektrisches Leiterelement miteinander verbunden sind, daß die beiden Anker jeweils an einer Lagerschneide des Joches gelagert sind und daß die Fortsätze der beiden Anker hinter den Lagerschneiden über eine gemeinsame Zug-Rückstellfeder miteinander verbunden sind.

Bei dem erfindungsgemäßen Relais wird insbesondere die Gefahr einer Verschweißung beider hintereinander schaltbarer Kontakte wesentlich herabgesetzt. Durch die gemeinsame Feder erhalten beide Anker dieselbe Rückstellkraft. Sollte einer der beiden Anker durch Verschweißen seines Kontaktes nicht mehr abfallen, so erhält der andere Anker durch die gespannte Rückstellfeder eine umso größere Rückstellkraft und fällt daher umso sicherer ab.

Wesentlich bei der Erfindung ist aber darüber hinaus die elektrische Verbindung der beiden beweglichen Kontaktstücke, die durch die beiden Anker unabhängig voneinander betätigt werden können. So können die beiden Kontakte in Serie in den Laststromkreis geschaltet werden, wodurch die Sicherheit ganz erheblich erhöht wird, da in der Regel von zwei Serienkontakten allenfalls einer verschweißt.

Die Anwendung zweier elektrisch verbundener Kontakte bei einem Zweiankerrelais ist aber auch deswegen besonders vorteilhaft, weil hier zusätzlich die magnetischen Eigenschaften des Zweiankerrelais ausgenutzt werden. Da beim Anziehen der beiden Anker aus dem Ruhezustand die beiden Arbeitsluftspalte gleichzeitig verringert werden, vergrößert sich die Anziehungskraft gegenüber der Anziehung eines einzigen Ankers überproportional, wodurch die Schaltgeschwindigkeit im Augenblick des Schließens beider Kontakte besonders hoch ist, so daß zusätzlich die Verschweißneigung vermindert wird. Gerade für Anwendungen in Kraftfahrzeugen oder ähnlichen batterieversorgten Systemen ist dies wichtig. Denn bei den in Serie geschalteten Kontakten fließt der Laststrom erst, wenn beide Anker bereits nahe an der Polfläche sind, also die beiden Luftspalte bereits sehr gering geworden sind und nahezu zu Null werden. Ist dieser Zustand erreicht, werden die beiden Anker auch dann noch vollständig bis zur Kernpolfläche angezogen, wenn durch das Schließen der Kontakte und durch das Fließen eines großen Laststroms die Batteriespannung zusammenbrechen sollte. Auch dies trägt dazu bei, daß ein Schwebezustand beim Schließen der Kontakte vermieden wird, der in den meisten Fällen zum Verschweißen eines Kontaktes führen würde. Da die Relaiswicklung so ausgelegt wird, daß bei zwei abgefallenen Ankern die notwendige Anziehungskraft bzw. der hierzu erforderliche Fluß erzeugt werden, ergibt sich beim erfindungsgemäßen Relais ein sehr günstiges Verhältnis von Ansprechspannung und Durchzugsspannung, wodurch also im letzten Teil der Anzugsbewegung ein sehr schnelles Anziehen der Anker unter Aufbringung hoher Kontaktkräfte ermöglicht wird.

Die geschilderten Vorteile des erfindungsgemäßen Relais werden insbesondere dann wirksam, wenn beide Kontakte des Relais als Schließer ausgebildet sind. Denn in diesem Fall geht das Schließen der Kontakte mit dem Anziehen der beiden Anker einher, wodurch bei angezogenen Ankern die größten Magnetkräfte auch in entsprechend große Kontaktkräfte umgesetzt werden.

Für bestimmte Anwendungsfälle können aber die beiden Kontakte des Relais auch als Öffner ausgebildet sein, die bei Verschweißung unabhängig voneinander öffnen. In diesem Fall wird allerdings bei Verschweißen eines Kontaktes auch der zugehörige Anker festgehalten, so daß der Magnetkreis nicht mehr vollständig geschlossen werden kann. Bei entsprechender Auslegung des Relais kann aber der zweite Anker immer noch anziehen und den Serienstromkreis über den zweiten Öffnerkontakt unterbrechen.

In einer weiteren Abwandlung kann auch noch vorgesehen werden, daß eine die beiden Schließer-oder Öffnerkontakte verbindende Kupferlitze mit einem zusätzlichen eigenen Anschlußelemente versehen ist. In diesem Fall wäre es möglich, anstelle der Serienschaltung der beiden Kontakte eine Parallelschaltung vorzunehmen, so daß ein Doppelschließer bzw. ein Doppelöffner entsteht. In diesem Fall ist zwar nicht mehr gewährleistet, daß beim Verschweißen des einen Kontaktes der Parallelstromkreis noch unterbrochen wird, doch kann eine solche Anwendung für bestimmte Zwecke durchaus sinnvoll sein. So ist es möglich, bei der Ausgestaltung als Doppelschließer oder Doppelöffner die beiden Kontaktabstände jeweils verschieden einzustellen, so daß die beiden Kontakte nacheinander schließen bzw. öffnen. Am früher schließenden bzw. am später öffnenden Kontakt, bei denen ein Verschweißen auftreten könnte, verwendet man dann zweckmäßigerweise ein Kontaktmaterial, das nur geringe Schweißneigung besitzt.

Im Gegensatz zu dem eingangs erwähnten bekannten Relais kann das erfindungsgemäße Relais nicht sinnvoll mit Umschaltkontakten betrieben werden, da beim Verschweißen des einen Kontaktes über die elektrische Verbindung der beiden beweglichen Kontaktelemente eine Überbrückung zwischen den beiden geschalteten Stromkreisen eintreten würde. Es ist aber denkbar, an der jeweils nicht benutzten Schaltstellung des Ankers bzw. des beweglichen Kontaktstückes ein Gegenkontaktelement nach Art von Umschaltkontakten anzubringen. Diese zusätzlichen Gegenkontaktelemente werden dann aber zweckmäßigerweise nicht zum Schalten eines zweiten Stromkreises benutzt, sondern lediglich als Überwachung. In diesem Fall ließe sich über eine logische Verknüpfung beispielsweise feststellen, wenn einer der Kontakte verschweißt ist. Obwohl dann aufgrund der Relaisgestaltung die Funktion noch nicht gestört wird, da der zweite Anker den Stromkreis noch sicher unterbricht, könnte durch die Anzeige einer solchen Überwachungsschaltung ein rechtzeitiger Austausch des Relais veranlaßt werden, bevor auch der zweite Kontakt noch verschweißen sollte.

Konstruktiv wird bei dem erfindungsgemäßen Relais zweckmäßigerweise vorgesehen, daß das elektrische Leiterelement eine unmittelbar auf die beiden Kontaktstücke geschweißte Litze aus Kupfer oder einem ähnlich gut leitenden Material ist. Damit kann zwischen den beiden Kontakten ein hoher Laststrom ohne die Gefahr einer übermäßigen Erwärmung geführt werden. Die den Kontaktdruck erzeugende Kontaktfeder an dem jeweiligen Anker kann dann aus optimalem Federwerkstoff, beispielsweise Federstahl, gefertigt werden, der keine sehr gute elektrische Leitfähigkeit aufweisen muß.

Der Spulenkörper dient zweckmäßigerweise als Träger für die Funktionselemente des Relais. So können die beiden Spulenkörperflansche jeweils Ausnehmungen zur Steckbefestigung des Joches aufweisen, außerdem weitere Ausnehmungen zur Halterung der Kupferlitze. An der dem Joch gegenüberliegenden Seite besitzen die Spulenflansche zweckmäßigerweise jeweils Ausnehmungen zur Steckbefestigung der Gegenkontaktelemente.

Die Erfindung wird nachfolgend an Ausführungsbeispielen anhand der Zeichnung näher erläutert. Es zeigen
Fig. 1 und 2 in zwei verschiedenen, teilweise geschnittenen Ansichten ein erfindungsgemäß gestaltetes Relais mit unabhängig voneinander öffnenden Schließerkontakten,
Fig. 3 und 4 ein entsprechendes Relais mit unabhängig voneinander schaltenden Öffnerkontakten,
Fig. 5 und 6 ein entsprechend aufgebautes Relais, dessen Kontakte als Doppelöffner geschaltet sind und
Fig. 7 und 8 ein entsprechend aufgebautes Relais mit als Doppelschließer ausgebildeten Kontakten.

Das in Fig. 1 und 2 dargestellte Relais besitzt einen Spulenkörper 1 mit einem in eine axiale Durchgangsbohrung eingepreßten Kern 2, der an seinen Enden zwei Polflächen 3 und 4 aufweist. Der Spulenkörper besitzt zwei Flansche 5 und 6, zwischen denen eine Wicklung 7 aufgebracht ist.

Die durch Spulenkörper 1, Kern 2 und Wicklung 7 gebildete Spule ist mit ihrer Achse parallel zu einer Einbauebene auf einem flachen Sockel 8 angeordnet, der mit einer Kappe 9 ein Gehäuse bildet. Im Überlappungsbereich 10 können die beiden Gehäuseteile beispielsweise mit Ultraschall verschweißt sein.

Der Magnetkreis des Relais weist ein flaches Flußblech oder Joch 11 auf, welches im wesentlichen senkrecht zur Einbauebene neben der Spule angeordnet und in Aussparungen 12 der Spulenkörperflansche 5 und 6 durch Einstecken befestigt ist. Fortsätze 13 des Joches 11 sind außerdem im Sockel 8 zusätzlich verankert. An beiden Enden weist das Flußblech jeweils Lagerschneiden 14 bzw. 15 auf, an welchen jeweils ein Anker 16 bzw. 17 gelagert ist. Um den Anker gegen Querverschiebung auf der Lagerschneide zu sichern, ist das Joch in üblicher Weise mit Einschnitten 18 bzw. Vorsprüngen 19 versehen. Jeder Anker weist im Bereich hinter der Lagerschneide jeweils einen Fortsatz 16a bzw. 17a auf, und an diesen beiden Fortsätzen greift eine gemeinsame Rückstellfeder 20 an, welche auf Zug beansprucht ist und die beiden Anker mit gleicher Rückstellkraft in ihre Ruhestellung, d.h. in die abgefallene Stellung, zieht.

Auf jedem der beiden Anker ist eine Kontaktfeder 21 bzw. 22 befestigt, welche jeweils ein Kontaktstück 23 bzw. 24 trägt. Beide Kontaktstücke sind über eine Kupferlitze 25 miteinander verbunden, welche außen um die beiden Anker herumgeführt und mit ihren Enden jeweils durch eine Ausnehmung der Kontaktfeder 21 bzw. 22 hindurch unmittelbar mit dem betreffenden Kontaktstück 23 bzw. 24 verbunden ist. Dadurch wird ein gegebenenfalls hoher Schaltstrom nicht über die aus Federstahl bestehenden Kontaktfedern oder über die Anker geführt.

Den beiden beweglichen Kontaktstücken 23 und 24 gegenüberstehend sind zwei feststehende Gegenkontaktelemente 26 und 27 jeweils in Ausnehmungen 5a bzw. 6a der Spulenkörperflansche 5 bzw. 6 durch Einstecken verankert. Sie besitzen jeweils in herkömmlicher Weise angeformte Anschlußstifte oder Stecker, z. B. 26a, die durch den Sockel 8 geführt sind. Unterhalb der Wicklung 7 ist auf dem Sockel noch Platz für zusätzliche Bauelemente 28, wie beispielsweise Dioden oder Widerstände, vorgesehen.

Die Funktion des Relais wurde bereits eingangs erläutert. Bei Erregung der Spule über die Wicklung 7 werden beide Anker 16 und 17 an den Kern 2 angezogen; dabei schließen die beiden Kontakte 23 - 26 und 24 - 27. Über die Litze 25 ist damit ein Serienstromkreis zwischen den beiden Gegenkontaktelementen 26 und 27 geschlossen. Beim Abschalten der Erregung fallen beide Anker ab, so daß der Stromkreis zweimal unterbrochen wird. Sollte einer der beiden Kontakte 23 - 26 oder 24 - 27 verschweißen, so öffnet immer noch der andere Kontakt über den zugehörigen zweiten Anker.

Eine leicht abgewandelte Form des Relais zeigen die Fig. 3 und 4. Dabei sind gleiche Teile wie in Fig. 1 und 2 auch mit dem gleichen Bezugszeichen versehen. Unterschiedlich zu dem ersten Beispiel ist lediglich die Gestaltung und Anordnung der Kontakte. Die beiden Kontaktfedern 21 und 22 tragen nunmehr nach auswärts gerichtete Kontaktstücke 33 und 34, welche mit Gegenkontaktelementen 36 und 37 zusammenwirken. Damit enthält das Relais zwei Öffner, welche über die beiden Anker 16 und 17 im Ruhezustand eine Serienschaltung bilden und bei Erregung des Relais den Stromkreis zweimal unabhängig voneinander unterbrechen. Auch bei Verschweißung des einen Öffnerkontaktes kann der zweite Anker noch anziehen (wenn auch nicht mit optimal geschlossenem Magnetkreis) und den Stromkreis unterbrechen.

Eine weitere Abwandlung ist in Fig. 5 und 6 gezeigt. Dort sind die beiden Kontaktfedern 21 und 22 über eine Litze 35 verbunden, welche außerdem an einen zusätzlichen Steckanschluß 38 herangeführt ist. Die beiden Öffner-Kontaktstücke 33 und 34 besitzen damit einen zusätzlichen gemeinsamen Anschluß und können somit auch parallel als Doppelöffner geschaltet werden. Die Arbeitsweise des Relais ist die gleiche wie bei den vorhergehenden Beispielen. Um auch hierbei ein Verschweißen möglichst auszuschalten, können die beiden Kontakte mit unterschiedlichem Kontaktabstand eingestellt und mit unterschiedlichen Kontaktmaterialien ausgerüstet werden, so daß jeweils ein Kontakt mit verschweißfestem Material zuletzt öffnet oder zuerst schließt und damit den eventuell entstehenden Lichtbogen auf sich zieht, während der andere Kontakt mit einem Material hoher Leitfähigkeit während des Betriebes den Großteil des Laststromes führt, jedoch keinem Lichtbogen ausgesetzt ist.

Fig. 7 und 8 zeigen eine entsprechende Abwandlung für das Relais mit Schließerkontakten. In diesem Fall ist die Litze 35 von den Kontaktstücken 23 und 24 an den zusätzlichen Anschluß 38 geführt. Dieses Relais kann also als Doppelschließer-Relais verwendet werden, wobei die beiden Schließerkontakte parallel geschaltet, aber über die beiden magnetisch in Serie liegenden Anker betätigt werden. Auch in diesem Fall kann mit unterschiedlichen Kontaktabständen und der Verwendung von verschweißfestem Kontaktmaterial für den zuerst schließenden bzw. zuletzt öffnenden Kontakt ein hoher Sicherheitsgrad erreicht werden.

Zum Verständnis der Zeichnungen sei noch erwähnt, daß verschiedentlich symmetrische Teile weggelassen wurden, wie beispielsweise Anker 17 und Kontaktelemente 22, 24, 27 bzw. 37 in den Fig. 1 und 3.

## Patentansprüche

1. Elektromagnetisches Relais mit einer Spule mit Spulenkörper (1), Wicklung (7) und axial durchgehendem Kern (2), deren Achse parallel zur Einbauebene liegt, ferner mit einem neben der Spule (1, 7) und parallel zu deren Achse angeordneten Joch (11) und mit zwei flachen Ankern (16, 17), von denen jeweils einer an einem Spulenende senkrecht zur Spulenachse angeordnet und an je einem Jochende gelagert ist sowie jeweils mit einem Ende des Kerns (2) einen Arbeitsluftspalt bildet, wobei jeder Anker (16, 17) über eine Kontaktfeder (21, 22) je ein Kontaktstück (23, 24) trägt und jeweils einen über die Lagerstelle hinaus verlängerten Fortsatz (16a, 17a) zum Angriff von Rückstellfedermitteln besitzt, dadurch gekennzeichnet, daß jeder Anker (16, 17) über sein zugehöriges Kontaktstück (23, 24) mit einem einen Anschluß (z. B. 26a) aufweisenden Gegenkontaktelement (26, 27) zusammenwirkt, daß die Kontaktstücke (23, 24) der beiden Anker (16, 17) über ein flexibles elektrisches Leiterelement (25; 35) miteinander verbunden sind, daß die beiden Anker (16, 17) jeweils an einer Lagerschneide (14, 15) des Joches (11) gelagert sind und daß die Fortsätze (16a, 17a) der beiden Anker (16,17) hinter den Lagerschneiden (14, 15) über eine gemeinsame Zug-Rückstellfeder (20) miteinander verbunden sind.

2. Relais nach Anspruch 1, dadurch gekennzeichnet, daß das elektrische Leiterelement (25; 35) eine unmittelbar auf die beiden Kontaktstücke (23, 24; 33, 34) geschweißte Litze aus Kupfer oder einem ähnlich gut leitenden Material ist.

3. Relais nach Anspruch 1 oder 2, dadurch gekennzeichnet, daß die beiden Spulenkörperflansche (5, 6) Ausnehmungen (12) zur Steckbefestigung des Joches (11) aufweisen.

4. Relais nach einem der Ansprüche 1 bis 3, dadurch gekennzeichnet, daß die beiden Spulenflansche (5, 6) dem Joch (11) gegenüberliegend jeweils Ausnehmungen (5a, 6a) zur Steckbefestigung jeweils eines Gegenkontaktelementes (26, 27; 36, 37) aufweisen.

5. Relais nach einem der Ansprüche 1 bis 4, dadurch gekennzeichnet, daß die beiden Kontakte (23; 26; 24; 27) jeweils als Schließer ausgebildet sind.

6. Relais nach einem der Ansprüche 1 bis 4, dadurch gekennzeichnet, daß die beiden Kontakte (33; 36; 34; 37) als Öffner ausgebildet sind.

7. Relais nach einem der Ansprüche 1 bis 6, dadurch gekennzeichnet, daß das die beiden beweglichen Kontaktstücke (23, 24; 33, 34) verbindende Leiterelement (36) mit einem eigenen Anschlußelement (38) versehen ist.

8. Relais nach Anspruch 7, dadurch gekennzeichnet, daß die beiden Kontakte nacheinander öffnen bzw. schließen, wobei der früher schließende bzw. später öffnende Kontakt durch Kontaktstücke mit geringer Schweißneigung gebildet wird.

## Claims

1. Electromagnetic relay comprising a coil with a coil former (1), a winding (7) and a core (2), which passes through axially and whose axis runs parallel to further comprising a yoke (11) arranged alongside of the coil (1, 7) and parallel to the axis thereof, and comprising tow flat armatures (16, 17) of which in each case one is arranged at a coil end perpendicular to the coil axis, and is mounted at a yoke end in each case, and forms a working air gap with an end of the core (2) in each case, each armature (16, 17) carrying a contact member (23, 24) via a contact spring (21, 22) in each case, and having in each case an extension (16a, 17a) which is prolonged beyond the bearing point in order to engage with restoring spring means, characterized in that each armature (16, 17) cooperates via its associated contact member (23, 24) with a counter-contact element (26, 27) having a connector (eg. 26a), in that the contact members (23, 24) of the two armatures (16, 17) are connected among another via a flexible electric conductor element (25; 35), in that the two armatures (16, 17) are mounted in each case on a bearing knife-edge (14, 15) of the yoke (11), and in that the extensions (16a, 17a) of the two armatures (16, 17) are connected to one another behind the bearing knife-edges (14, 15) via a common tension restoring spring (20).

2. Relay according to Claim 1, characterized in that the electric conductor element (25; 35) is a litz wire of copper or a material conducting similarly well, which is welded directly onto the two contact members (23, 24; 33, 34).

3. Relay according to Claim 1 or 2, characterized in that the two coil former flanges (5, 6) have cutouts (12) for securing the yoke (11) by plugging in.

4. Relay according to one of Claims 1 to 3, characterized in that opposite the yoke (11) the two coil flanges (5, 6) in each case have cutouts (5a, 6a) for securing a counter-contact element (26, 27; 36, 37) by plugging in, in each case.

5. Relay according to one of Claims 1 to 4, characterized in that the two contacts (23; 26; 24; 27) are constructed in each case as make contacts.

6. Relay according to one of Claims 1 to 4, characterized in that the two contacts (33; 36; 34, 37) are constructed as break contacts.

7. Relay according to one of Claims 1 to 6, characterized in that the conductor element (36) connecting the two movable contact members (23, 24; 33, 34) is provided with its own connection element (38).

8. Relay according to Claim 7, characterized in that the two contacts open or close one after another, the earlier closing or later opening contact being formed by contact members of low tendency to weld.

## Revendications

1. Relais électromagnétique comportant une bobine comprenant un corps de bobine (1), un enroulement (7) et un noyau traversant (2), dont l'axe est parallèle au plan d'insertion, et en outre une culasse (11) disposée à côté de la bobine (1, 7), parallèlement à l'axe de cette dernière, et deux armatures plates (16, 17), dont l'une est prévue à une extrémité de la bobine, perpendiculairement à l'axe de cette dernière, est supportée par une extrémité respective de la culasse et forme respectivement avec une extrémité du noyau (2) un entrefer de travail, chaque armature (16, 17) portant, par l'intermédiaire d'un ressort de contact (21, 22), une pièce de contact respective (23, 24) et possédant respectivement un prolongement (16a, 17a) s'étendant au-delà du point de support et servant à s'accrocher à des moyens en forme de ressort de rappel, caractérisé par le fait que chaque armature (16, 17) coopère, par l'intermédiaire de sa pièce de contact associée (23, 24), avec un élément de contact antagoniste (26, 27) comportant une borne (par exemple 26a), que les pièces de contact (23, 24) des deux armatures (16, 17) sont reliées entre elles par l'intermédiaire d'un élément conducteur flexible (25; 35), que les deux armatures (16, 17) sont supportées respectivement au niveau d'un couteau de support (14, 15) de la culasse (11), et que les prolongements (16a, 17a) des deux armatures (16, 17) sont reliés entre eux, en arrière des couteaux de support (14, 15), par l'intermédiaire d'un ressort de rappel commun opérant en traction (20).

2. Relais suivant la revendication 1, caractérisé par le fait que l'élément électriquement conducteur (25; 35) est une tresse en cuivre, soudée directement sur les deux pièces de contact (23, 24; 33, 34) ou en un matériau aussi bon conducteur.

3. Relais suivant la revendication 1 ou 2, caractérisé par le fait que les deux flasques (5, 6) du corps de bobine comportent des évidements (12) permettant la fixation de la culasse (11) par enfichage.

4. Relais suivant l'une des revendications 1 à 3, caractérisé par le fait que les deux flasques de bobines (5, 6) comportent, en vis-à-vis de la culasse (11), des évidements respectifs (5a, 6a) permettant la fixation par enfichage d'un élément de contact antagoniste respectif (26, 27; 36, 37).

5. Relais suivant l'une des revendications 1 à 4, caractérisé par le fait que les deux contacts (23; 26; 24; 27) sont réalisés respectivement sous la forme de contacts de fermeture.

6. Relais suivant l'une des revendications 1 à 4, caractérisé par le fait que les deux contacts (23; 26; 24; 27) sont réalisés respectivement sous la forme de contacts d'ouverture.

7. Relais suivant l'une des revendications 1 à 6, caractérisé par le fait que l'élément conducteur (36), qui relie les deux pièces de contact mobiles (23, 24; 33, 34) comportent un élément particulier de raccordement (38).

8. Relais suivant la revendication 7, par le fait que les deux contacts s'ouvrent ou se ferment successivement, le contact, qui se ferme en premier ou s'ouvre en dernier, étant formé par des pièces de contact possédant une faible tendance au collage.
